# EUROPÄISCHE PATENTSCHRIFT

(11) **EP 2 166 188 B1**
(45) Veröffentlichungstag und Bekanntmachung des Hinweises auf die Patenterteilung: **04.05.2016**
(21) Anmeldenummer: 09170605.1
(22) Anmeldetag: 17.09.2009
(51) Int. Cl.: E05F 15/641

(54) **SCHIEBETÜR**
SLIDING DOOR
PORTE COULISSANTE

(30) Priorität: 17.09.2008 DE 102008047792
(43) Veröffentlichungstag der Anmeldung: 24.03.2010
(73) Patentinhaber: satek gmbh, 73084 Salach (DE)
(72) Erfinder: Kaiser, Jürgen, 73084, Salach (DE)
(74) Vertreter: Puschmann Borchert Bardehle Patentanwälte Partnerschaft mbB

(56) Entgegenhaltungen:
- DE-U- 7 434 475
- DE-U1- 8 135 350
- DE-U1- 8 800 862

## Beschreibung

Die Erfindung betrifft eine Schiebetür für einen automatischen und/oder manuellen Betrieb mit einem beweglichen Türblatt.

Es sind im Markt unterschiedliche Schiebetüren, ob gerade oder in gebogener Form vorhanden, die für unterschiedlichste Anwendungszwecke eingesetzt werden können. Diese bekannten Schiebetüren benötigen für ihren Aufbau und den Antrieb im oberen Bereich einen großen Bauraum. Darüber hinaus ist es bei engen Platzverhältnissen schwierig, derartige Schiebetüren auch montagefreundlich und wartungsfreundlich zu gestalten. Dieses bedingt, dass derartige Schiebetüren insbesondere nicht in beengten Raumverhältnissen verwendet werden konnten. Denn die auf dem Markt befindlichen Schiebetüren werden mittels Riemen, Seilen oder Zahnriemen angetrieben, was neben einem großen Bauraum auch eine gewisse Anfälligkeit für Verschleißteile mit sich bringt. Bei den Riemen- oder Seilantrieben ist darüber hinaus für die Antriebsmittel auch noch eine Spannvorrichtung vorhanden. Derartige Spannvorrichtungen werden bei nachlassender Spannung des Antriebsmittels nachjustiert. Neben hohen Reibungskräften verursachen derartige Antriebe einen hohen Verschleiß bei den drehenden bzw. bewegenden Teilen des Antriebes und somit eine nur geringe Lebensdauer. Darüber hinaus wird die eingesetzte Energie hauptsächlich für die Überwindung von Reibungswiderständen verbraucht. Die bekannten Schiebetüren werden über Rollen oder dergleichen am Türblatt oben aufgehängt und laufen in einem entsprechenden Profil. Am Boden wird das Türblatt seitlich durch eine Schiene oder dergleichen geführt. Der Antrieb erfolgt entweder manuell oder angetrieben durch einen Motor bzw. auch durch Pneumatikzylinder. In einem Störungsfall können derartige Türen bei einem manuellen Betrieb nur mit einem immensen Kraftaufwand oder auch gar nicht getätigt werden.

Die DE 42 07 058 C2 beschreibt ein Verfahren zur Steuerung einer automatischen Schiebetür mit Lernfunktion. In dieser Druckschrift sieht eine alternativ manuelle Bedienung nicht vor.

Die DE43 32 301 C2 offenbart eine angetriebene Schiebetür, wobei die Übertragung zwischen Antrieb und Türblatt ein- und auskuppelbar ist. Dadurch kann zwischen manuellem und automatischen Betrieb umgeschaltet werden. Die Schiebetür ist hängend geführt, was viel Bauraum in vertikaler Richtung einnimmt. Die Kraft wird hierbei über Zahn- oder Schneckenräder übertragen. Vor allem bei gebogenen Türen bedeutet diese Lösung einen hohen konstruktiven Aufwand. Die Anpresskraft wird in vertikaler Richtung aufgebracht. Eine spezielle Führung der Tür ist nicht angegeben.

Die DE 8135350 U1 offenbart ein gebogenes angetriebenes Türblatt. Das Türblatt wird durch Rollen auf einer Schiene hängend geführt. Darüber hinaus wird das Türblatt über ein am Türblatt angebrachtes Antriebsprofil mittels eines Reibrads angetrieben. Diese Ausführungsform hat den Nachteil, dass zum einen eine Rollenführung oberhalb des Türblatts und darüber hinaus ein zusätzliches Profil zum Antrieb des Türblatts vorgesehen ist. Durch das hängend geführte Türblatt wird viel Platz beansprucht. Dies wirkt sich vor allem nachteilig für Anforderungen aus, bei welchen nur eine niedrige Raumhöhe zur Verfügung steht, und trotzdem eine maximal hohe Türöffnung gewährleisten werden soll. Zur Führung der Tür ist eine stationäre Rolle vorgesehen, die das Türblatt in einem U-Profil führt.

Nachteilig an den vorgeschlagenen Umsetzungen der wahlweise manuell als auch automatisch angetrieben Schiebetüren nach dem Stand der Technik sind, dass die Antriebseinheit und Schiebetürführungsvorrichtung getrennte Bauteile darstellen, und daher viel Bauraum insbesondere in vertikaler Erstreckung beanspruchen.

Der Erfindung liegt die Aufgabe zu Grunde ein Schiebetürsystem anzugeben, das wahlweise manuell oder automatisch bedienbar ist, und einen möglichst geringen Bauraum insbesondere in vertikaler Erstreckung beansprucht, und ferner leichtgängig und wartungsarm ist. Darüber hinaus soll das Schiebetürsystem sowohl im mobilen Bereich als auch im immobilen Bereich eingesetzt werden können und behindertengerecht einsetzbar sein.

Die Aufgabe der Erfindung wird durch die kennzeichnenden Merkmale Anspruches 1 in Verbindung mit den Oberbegriffsmerkmalen gelöst.

Die Unteransprüche bilden vorteilhafte Weiterbildungen der Erfindung.

Als Lösung wird eine einfache, effiziente und energiesparende Antriebsart einer Schiebetür vorgeschlagen, welche in dualer, d. h. wahlweiser manueller und automatisch angetriebener Benutzungsart eingesetzt werden kann.

In bekannter Weise umfasst die Schiebetür ein Türblatt, das an seinem oberen Ende insbesondere mittels Bürsten in horizontaler Richtung geführt wird, und das in einer unteren Führung in vertikaler Richtung auf Rollen gelagert ist. Zudem ist eine Antriebseinheit, umfassend einen Getriebemotor, sowie ein Antriebsrad, eine Ankoppeleinheit, ein Gegendruckrad und eine Messvorrichtung vorgesehen.

Erfindungsgemäß ist die Messvorrichtung als Messrad ausgebildet, das auf der gegenüberliegenden Seite des Gegendruckrads angebracht ist. Dadurch wird neben der Wegaufnahme, die für den automatischen Betrieb unentbehrlich ist, gleichzeitig in Baueinheit ein Führungs- und Justagemittel zur Verfügung gestellt. Indem die Tür dauerhaft zwischen Messrad und Gegendruckrad in ihrer horizontalen Ausrichtung geführt wird, ist es daher möglich, das Antriebsrad von der Anlagefläche zu entfernen, ohne die Führung und Ausrichtung der Tür zu beeinflussen.

Diese Art des Antriebs, insbesondere der orthogonal zur Türblattfläche wirkende Eingriff, hat den Vorteil, dass sich dieser Antrieb sowohl für gebogene als auch gerade Türen eignet. Ferner ist aufgrund der seitlich anzubringenden Antriebseinheit ein automatischer Türbetrieb möglich, ohne die Türhöhe gegenüber der Deckenhöhe nennenswert zu reduzieren. Durch Entfernen der Antriebsrolle von der Lauffläche im manuellen Betrieb, kann der Reibungswiderstand der Tür für diesen Betriebszustand reduziert werden.

In einer weiteren Ausführungsform umfasst die erfindungsgemäße Schiebetür in bekannter Weise ein Türblatt, das an seinem oberen Ende insbesondere mittels Bürsten in horizontaler Richtung geführt wird, und das in einer unteren Führung in vertikaler Richtung auf Rollen gelagert ist.

Durch Gegendruckrad und Messrad wird eine horizontale Einrichtung und Führung des Türblatts ermöglicht. Diese Führung erlaubt auch ein Aufbringen der Antriebskraft orthogonal zur Türfläche zu kompensieren ohne diese zu verkippen. Das Türblatt ist an seinem oberen Ende zwischen Gegenrad und Messrad gegen Verkippung gesichert. Dies sorgt für eine ruhige laufsichere Bewegung der Tür. Die untere Führung durch Rollen kann in geringer Bauhöhe ausgeführt sein. Die Bürstenführung ermöglicht eine deckennahe Führung des Türblatts, was eine maximale Durchgangshöhe gewährleistet. Der Antrieb ist derart ausgestaltet, dass der Getriebemotor für den automatischen Betrieb unterhalb der oberen Türkante anbringbar ist.

Insbesondere ist die Gegendruckrolle justierbar ausgebildet. Dies ermöglicht eine genaue Einrichtung des Türblatts in horizontaler Richtung und sorgt für einen besonders ruhigen und leichtgängigen Lauf der Schiebetür.

In einer besonders vorteilhaften Ausführungsform ist das Antriebsrad im unbestromten Zustand ausgekoppelt. So kann beispielsweise beim Ausfall der Antriebsenergie die Schiebetür manuell vollfunktionsfähig betätigt werden. Somit ist gewährleistet, dass sich die Schiebetür auch in Notsituationen manuell öffnen lässt.

Durch ein bewusstes Betätigen, beispielsweise eines Tasters, ist die Antriebseinheit und Ankoppeleinheit aktivierbar, was einen automatischen Betrieb der Schiebetür gewährleistet.

Das Türblatt läuft vorzugsweise auf zwei einstellbare Rollen, welche im Türblatt unten eingelassen sind und an einer Führungsschiene im Bodenbereich geführt werden. Eine derartige Führungsschiene kann im Boden eingelassen sein oder auch mit einer geringen Bauhöhe auf dem Boden montiert werden. So ist es möglich, dass diese Führungsschiene auch kein Hindernis für Rollstühle bietet.

Vorteilhafter Weise erfolgt zusätzlich die obere Führung der Schiebetür zumindest an den Enden oder sogar über den gesamten Bereich der Schiebetüre insbesondere durch seitlich angebrachte Bürsten. Dadurch wird das Türblatt reibungsarm geführt. Die Bürstenführung ermöglicht einen exakten Lauf, und verringert ferner das Eindringen von Staub und Schmutz. Darüber hinaus erleichtern sie die Montage deutlich, da keine Justage notwendig ist.

Die Bürsten stützen sich vorzugsweise gegen ein U-Profil ab, das als oberes Führungsprofil ausgebildet ist. Dieses U-Profil ist über den gesamten Türlaufweg an der Decke bzw. über Anbauteile an einer Wand montiert. Das U-Profil weist zum einen eine geringe Bauhöhe auf, zum anderen kann die Tür mit ihrer Oberkante problemlos in das U-Profil eingesteckt werden, was eine einfache Montage gewährleistet. Die Bürsten können entweder am Profil oder am Türblatt angebracht sein.

Insbesondere ist die Antriebseinheit in der Mitte des gesamten Laufweges am oberen Führungsprofil montiert. Dies hat den Vorteil, dass ein maximaler Vorfahrweg der Tür ermöglicht wird, ohne die Antriebseinheit zu bewegen.

Insbesondere sind die Module der modularen Antriebseinheit, im Wesentlichen umfassend, einen Getriebemotor mit Antriebsrad, eine justierbare Gegendruckrolle, eine Ankoppeleinheit und eine Messeinheit, die auf einer Montageplatte oder einem Montagerahmen im gegenseitigen Bezug zueinander montiert sind.

Die bestückte Montageplatte bildet somit ein Modul, welches für verschiedenste Antriebe unverändert oder mit nur kleinen Anpassungen verwendet werden kann.

In einer weiteren vorteilhaften Ausführung, ist die berühungslose Messeinrichtung ausgebildet. Beispielsweise in Form eines Laser-Messsystems.

Es hat sich als vorteilhaft herausgestellt, dass ein Messrad, oder auch Wegmessrolle, in vorteilhafter Weise federbelastet ausgeführt ist. In der Ausführung wird die Laufgeschwindigkeit, und somit die exakte Position des Türblatts ermittelt und zur Verarbeitung an eine Mikroprozessorsteuerung/-regelung weiterleiten.

Ferner können für die Endstellungen "geöffnet" und "geschlossen" Sensoren vorhanden sein, welche als feste Referenzpunkte an beiden Enden der oberen Führung beispielsweise befestigt sind. Am Türblatt ist darüber hinaus eine Verriegelungseinheit vorhanden, die sowohl manuell als auch automatisch betrieben werden kann.

Vorzugsweise ist die Regel- und Steuereinrichtung als Mikroprozessorsteuerung ausgebildet und im Bereich des Antriebsmoduls untergebracht, um so einfache Wartungs- bzw. Zugänglichkeitsanforderungen gerecht zu werden. Diese Mikroprozessorsteuerung/-regelung kann für alle erdenklichen Funktionen entsprechend den Anforderungen programmiert und über Parameter eingestellt werden. Über eine Statusanzeige ist der aktuelle Zustand ablesbar. So ist es auch möglich, beim Aufkommen von Störungen diese mit der Statusanzeige sichtbar zu machen. Ferner weist die Mikroprozessorsteuerung/-regelung separate Eingänge für externe Signale auf.

Das Einsatzgebiet einer derartigen Schiebetür kann beispielsweise ein WC-Kabinenabschluss oder Duschkabinenabschluss oder dergleichen sowohl im immobilen als auch im mobilen Bereich sein. Gerade für den Einsatz in Schienenfahrzeugen bietet diese Art der Schiebetür große Vorteile. So ist stets im Ruhezustand der Antrieb nicht bestromt und steht somit nicht in Kontakt mit dem Türblatt. Dieses erleichtert einen dualen Betrieb dadurch, dass in dieser Konstellation das Türblatt stets manuell frei bewegt werden kann. Jedoch ist es auch mit der gleichen Anordnung möglich, eine derartige Schiebetür automatisch zu betreiben, was insbesondere für behinderte Personen eine große Erleichterung ist. Darüber hinaus gibt eine solche Schiebetür einer Person, die einen in der Regel engen Raum eines schienengebundenen Fahrzeugs benutzt, die Sicherheit die Tür jederzeit wieder öffnen zu können. Unnötige Panik kann auf diese Weise vermieden werden.

Insbesondere ist auch ein gemischter Betrieb möglich, bei dem die Schiebetür beispielsweise manuell geöffnet worden ist aber von der Person nicht weiter geschlossen wurde. Durch die intelligente Mikroprozessorsteuerung/-regelung ist es möglich, dass es bei einem einstellbaren Zeitraum die Tür nach Ablauf dieses Zeitraumes automatisch in die geschlossene Endstellung verfahren wird. Somit werden gerade durch die erfindungsgemäße Schiebetür die Vorteile eines manuellen als auch eines angetriebenen Türblatts durch den Komfort einer angetriebenen Tür und die Sicherheit bei der Bedienung in manueller Funktion sichergestellt.

Eine erfindungsgemäße Schiebetür verbindet die Vorteile einer manuell bedienbaren, als auch einer angetriebenen Schiebetür, die zum einen den Komfort einer angetriebenen Tür und zum anderen die Sicherheit bei der Bedienung in manueller Funktionsweise gewährleistet. Hier kommt darüber hinaus noch eine Ressourcenschonung durch geringen Materialeinsatz sowie effizientem Energieverbrauch und eine längere Haltbarkeit der Verschleißteile hinzu. Dieses liegt daran, dass die Verschleißteile der Antriebseinheit auf ein nötiges Minimum reduziert sind. Eine derartige Antriebseinheit ist als Modul auswechselbar aufgebaut und besteht darüber hinaus aus einzelnen Modulen, so dass für verschiedene Anwendungen, Baugruppen unverändert Verwendung finden können. So kann beispielsweise die Antriebseinheit für verschiedene Türbreiten und sogar für rechts bzw. links öffnende Türblätter ohne Veränderung eingesetzt werden.

Weitere Vorteile, Merkmale und Anwendungsmöglichkeiten der Erfindung ergeben sich aus der nachfolgenden Beschreibung in Verbindung mit dem in den Zeichnungen dargestellten Ausführungsbeispiel.

Die Erfindung wird im Folgenden, anhand des in der Zeichnung dargestellten Ausführungsbeispiels näher beschrieben. In der Beschreibung, in den Patentansprüchen, der Zusammenfassung und in den Zeichnungen werden die in der hinten angeführten Liste der Bezugszeichen verwendeten Begriffe und zugeordneten Bezugszeichen verwendet. Es zeigen:
Fig. 1 eine Prinzipdarstellung einer erfindungsgemäßen Schiebetür in der Draufsicht, in einer geschlossenen Stellung und nicht aktiven Position einer Antriebseinheit;
Fig. 2 wie Figur 3, jedoch in einer geöffneten Stellung;
Fig. 3 eine Prinzipdarstellung einer Schiebetür, bei welcher der geschlossene Türblatt durch eine Antriebseinheit angetrieben wird;
Fig. 4 wie Figur 3, jedoch in der geöffneten Stellung
Fig. 5 eine schematische Schnittansicht eines Türblatts einer nicht erfindungsgemäßen Schiebetür, und
Fig. 6 eine schematische Schnittansicht eines Türblatts in einer erfindungsgemäßen Ausführungsform.

In Figur 1 wird eine mit dem Bezugzeichen 1 bezeichnete schematische Darstellung einer Schiebetür in der Draufsicht wiedergegeben. Bei diesem Ausführungsbeispiel handelt es sich um eine Bogenschiebetür, wobei jedoch die Erfindung auch auf eine Ausführung einer geraden Schiebetür übertragen werden kann.

Innerhalb einer unteren Führungsschiene 5 wird mittels nicht dargestellter Rollen ein Türblatt 2 auf der vorgezeichneten kreisförmigen Bahn bewegt. Dabei ist auch eine obere Führungsschiene 4 vorhanden, damit das Türblatt 2 eine saubere Führung hat. Auf der rechten Seite des Türblatts 2 ist ein Beschlag 3 dargestellt, der es ermöglicht, einen Verschluss 9 aus einer Schließstellung in eine Offenstellung zu bringen. Der Verschluss 9 ist jedoch auch so ausgelegt, dass er über eine nicht dargestellte Mikroprozessorsteuerung/-regelung automatisch in eine Verriegelungsstellung und in eine Offenstellung gebracht werden kann. Dieses kann beispielsweise durch das Betätigen eines Tasters, eines Sensors oder dergleichen geschehen.

Eine Antriebseinheit, bei der in der Figur 1 einzelne Module schematisch angeordnet sind besteht im Wesentlichen aus einem Antriebsrad 6, das mit einer Gegenrolle 8 zusammenwirkt, welche an einem Profilteil- Antriebsfläche- auf dem Türblatt 2 oben läuft und an dem Türblatt 2 befestigt ist. Die Antriebseinheit umfasst zudem noch eine Ankoppeleinheit 10 sowie eine Messvorrichtung 7. In der Darstellung der Figur 1 ist die Antriebseinheit nicht aktiv, da das Türblatt 2 manuell über den Beschlag 3 betätigt werden kann. Um beispielsweise ein gutes Zusammenwirken zwischen dem Antriebsrad 6, das als Reibrad ausgeführt ist, mit dem Gegenrad 8 zu erreichen, ist das Gegenrad 8 und auch das Antriebsrad 6 so ausgeführt, dass es beispielsweise über einen Excenter verstellbar ist.

Die Ankoppeleinheit 10 kann pneumatisch ausgeführt werden, wenn es sich um Schienen gebundene Fahrzeuge handelt. Es ist jedoch auch möglich, diese elektrisch auszubilden. Durch die Ankoppeleinheit 10 wird das Antriebsrad 6 gegen eine nicht dargestellte Antriebsfläche an dem Türblatt 2 im Bereich des Gegenrades 8 angedrückt. Somit kann durch die Drehbewegung des Antriebsrades 6 eine Bewegung des Türblatts 2 entlang der Führungsschienen 4 und 5 durchgeführt werden.

Um eine genaue Position des Türblatts 2 auf dem gesamten Fahrweg zu ermitteln, ist die Messvorrichtung 7 vorhanden. Die Messvorrichtung 7 kann beispielsweise eine Messrolle sein, die gefedert ist, um so einen möglichen Schlupf ausgleichen zu können. Es ist jedoch auch möglich, dass die Messvorrichtung aus einem Inkrementalgeber oder aus einem anderen Weg messenden Sensorelement besteht.

In der Figur 2 ist gegenüber der Figur 1 das Türblatt durch manuelle Betätigung in die Offenstellung gebracht worden. Dabei wurde das Türblatt 2 durch manuelle Kraft zwischen der unteren Führungsschiene 5 und der oberen Führungsschiene 4 verschoben. In dieser Stellung kann der hinter dem Türblatt 2 befindliche Raum betreten werden und nach dem Betreten kann beispielsweise das Türblatt 2 manuell in die Schließstellung gemäß der Figur 1 gebracht werden.

Den automatischen Betrieb und damit die Bewegung des Türblatts 2 über die Antriebseinheit wird in den Figuren 3 und 4 wiedergegeben.

In der Figur 3 wird der Türflügel 2 nach einer automatischen Entriegelung des Verschlusses 9 über die Antriebseinheit, nämlich dem Antriebsrad 6, welches gegen den Türflügel 2 und damit in Verbindung mit dem Gegenrad 8 gedrückt wird, zwischen den Führungsschienen 4 und 5 bewegt. Das Andrücken des Antriebsrades 6 gegen die nicht dargestellte Führungsfläche bewerkstelligt dabei die Ankoppeleinheit 10.

In der Figur 4 wird der Türflügel 2 in der Offenstellung wiedergegeben.

Ein automatischer Betrieb kann beispielsweise durch eine Anforderung eines behinderten Menschen durch das Betätigen eines Tasters an der Wand oder dergleichen initiiert werden. In diesem Augenblick wird die Antriebseinheit zugeschaltet, so dass das Antriebsrad 6 das Türblatt 2 aus der Schließstellung herausbringt. Wenn die Person den Raum hinter dem Türblatt 2 betritt, kann sich die Tür automatisch schließen. Es ist jedoch auch möglich, dass hierzu wieder ein weiterer Taster oder dergleichen betätigt wird. Das Türblatt 2 schließt sich automatisch und die Verriegelungsvorrichtung in Form des Verschlusses 9 verriegelt auch automatisch das Türblatt 2. Es ist jedoch auch möglich, dass hierzu ein weiterer Taster oder dergleichen betätigt wird, so dass keine weitere Person den Raum betreten kann. Zum Verlassen des Raumes betätigt die Person wieder den Taster und der Türblatt 2 geht in die Offenstellung. Ferner ist es möglich, dass vor dem Öffnen des Türblattes aus Sicherheitsgründen die Entriegelung der Tür durch einen weiteren Taster oder dergleichen betätigt wird.

Fig. 5 zeigt einen Querschnitt einer nicht erfindungsgemäßen Schiebetür, die durch eine Antriebsrolle 16 und einer Gegendruckrolle 18 geführt ist. Das Türblatt 12 ist durch Rollen 15 in der unteren Führungsschiene 13 geführt. Im oberen Teil des Türblatts 12 wird dieses durch Bürsten 24 geführt, die sich in einem U-förmigen Profil abstützen, das als obere Führungsschiene 14 dient. Im Türblatt 12 greift an der einen Seite ein Gegendruckrad 18 ein. Diesem gegenüber ist das Antriebsrad 16 angeordnet, das über eine Ankoppeleinheit 20 an einen Getriebemotor 22 gekoppelt werden kann. Getriebemotor 22, Antriebsrad 16 und Gegendruckrad 18 sind an einem gemeinsamen Montagerahmen 26 montiert. Auf diese Weise sind alle Teile der Antriebseinheit 30 gegeneinander in einen festen Bezug gesetzt.

Befindet sich die Schiebetür im manuellen Betrieb, trennt die Ankoppeleinheit 20 die Verbindung zwischen Getriebemotor 22 und Antriebsrad 16, wodurch ein leichtes Bewegen der Tür ermöglicht wird, die nunmehr zwischen dem frei drehenden Antriebsrad 16 und dem Gegendruckrad 18 geführt und justiert ist. Die Tür ist somit gegen Verkippen gesichert.

Wird in den automatischen Betrieb umgeschalten, koppelt die Ankoppeleinheit 20 das Antriebsrad 16 an den Getriebemotor 22. Dadurch kann das Drehmoment vom Getriebemotor 22 auf das Türblatt 12 übertragen werden. Die Tür kann dadurch bewegt werden. Um über den Fahrweg der Tür, bzw. ihre momentane Position informiert zu sein, weist das Gegendruckrad eine Messvorrichtung auf, welche den Weg, den sich die Tür bewegt bestimmt und an eine Steuerungseinheit überträgt.

Durch die Erfindung ist eine besonders günstige Lösung einer Schiebetür vorgeschlagen, die sich vor allem für einen Einsatz unter beengten Platzverhältnissen anbietet.

Gerade durch die Dualität dieser Schiebetür ist es möglich, dass die Verwendung der angetriebenen Schiebetür bei behinderten Menschen eine Erleichterung bringt. Jedoch auch für nicht behinderte älteren Menschen sich die Möglichkeit bietet, eine derartige Tür in konventioneller Art und Weise, nämlich manuell, zu bedienen. Durch diese Diskrepanz zwischen den behinderten Personen und nicht behinderten Personen ist gerade in öffentlichen Anlagen der Trend zu manuellen Türen weiter ausgebildet worden. Dieses lag auch daran, dass aufgrund der beengten Einbausituation keine vollautomatische Tür eingebaut werden konnte, was jedoch mit der vorliegenden erfindungsgemäßen Schiebetür ohne weiteres möglich ist.

Fig. 6 zeigt einen Querschnitt einer weiteren Ausführungsform einer erfindungsgemäßen Schiebetür, die durch ein schwenkbares Antriebsrad 16, eine Gegendruckrolle 18 und Messrad geführt ist. Das Türblatt 12 ist durch Rollen 15 in der unteren Führungsschiene 13 geführt. Im oberen Teil des Türblatts 12 wird dieses durch Bürsten 24 geführt, die sich in einem U-förmigen Profil abstützen, das als obere Führungsschiene 14 dient. Im Türblatt 12 greift an der einen Seite ein Gegendruckrad 18 ein. Diesem gegenüber ist die schwenkbare Ankoppeleinheit 20 mit Antriebsrad 16 und Getriebemotor 22 angeordnet. Getriebemotor 22, Antriebsrad 16 Gegendruckrad 18 und Messrolle sind an einem gemeinsamen Montagerahmen 26 montiert. Auf diese Weise sind alle Teile der Antriebseinheit 30 gegeneinander in einen festen Bezug gesetzt.

Befindet sich die Schiebetür im manuellen Betrieb, trennt die schwenkbare Antriebseinheit 20 die Verbindung des Antriebsrad 16 zur Lauffläche 28, wodurch ein leichtes Bewegen der Tür ermöglicht wird. Zwischen Gegendruckrolle 18 und Messrolle 29, sowie den Bürsten 24 ist die Schiebetüre nun geführt und justiert. Die Tür ist somit gegen verkippen gesichert.

Wird in den automatischen Betrieb umgeschalten, schwenkt die Antriebseinheit 20 das Antriebsrad 16 an die Lauffläche, dadurch kann das Drehmoment vom Getriebemotor 22 auf das Türblatt 12 übertragen werden, wodurch das Türblatt 12 dadurch bewegt werden kann. Um über den Fahrweg der Tür, bzw. ihre momentane Position informiert zu sein, ist eine Messrolle 29 angebracht, welche den Weg, den sich die Tür bewegt bestimmt und an eine Steuerungseinheit überträgt.

Durch die Erfindung ist eine besonders günstige Lösung einer Schiebetür vorgeschlagen, welche sowohl gebogen als auch gerade ausgeführt sein kann, und die sich vor allem für einen Einsatz unter beengten Platzverhältnissen anbietet.

Die erfindungsgemäße Schiebetür ermöglicht es, zwischen manuellem und automatischem Betrieb umzuschalten und dennoch einen nur geringen Bauraum, insbesondere in vertikaler Erstreckung , in Anspruch zu nehmen. Durch die Modularität ist ein leichter Austausch beschädigter Komponenten oder des gesamten Türblatts problemlos möglich. Vor allem die platzsparende Ausgestaltung ermöglicht im Besonderen einen behindertengerechten Einsatz.

### Bezugszeichenliste

- 1: Schiebetür
- 2: Türflügel
- 3: Beschlag
- 4: Führungsschiene oben
- 5: Führungsschiene unten
- 6: Antriebsrad
- 7: Messvorrichtung
- 8: Gegenrad
- 9: Verschluss
- 10: Ankoppeleinheit
- 12: Türblatt
- 13: Führungsschiene unten
- 14: Führungsschiene oben
- 15: Rollen
- 16: Antriebsrad
- 18: Gegendruckrad
- 20: Ankoppeleinheit
- 22: Getriebemotor
- 24: Bürsten
- 26: Montageplatte
- 28: Lauffläche
- 29: Messrad
- 30: Antriebseinheit

## Patentansprüche

1. Schiebetür (1) für einen wahlweise automatischen oder manuellen Betrieb mit einem beweglichen Türblatt (2,12), das eine Lauffläche aufweist und in einer unteren Führung (5) mittels Rollen und an einer oberen Führung (4, 14) geführt wird und durch eine Regel- und Steuereinheit betreibbar ist, wobei ferner eine Antriebseinheit (30) vorgesehen ist, die ein Antriebsrad (6, 16), einen Getriebemotor (22) und eine Ankoppeleinrichtung (10, 20) umfasst, wobei das Antriebsrad (6,16) mit dem Getriebemotor (22) und der Ankoppeleinrichtung (10, 20) in Wirkverbindung steht, wobei im angekoppelten Zustand das Türblatt (2,12) durch den Getriebemotor (22) bewegbar ist,
**dadurch gekennzeichnet, dass** die Antriebseinheit (30) weiterhin ein Gegenrad (8, 18) und eine Messvorrichtung (7, 29) aufweist, wobei das Gegenrad (8, 18) auf der dem Antriebsrad (6, 16), das orthogonal zur Fläche des Türblattes (2, 12) wirkt, gegenüberliegenden Seite des Türblattes (2, 12) im oberen Teil des Türblatts (2, 12) angebracht ist, und wobei die Messvorrichtung als Messrad (7, 29) zur Bestimmung der Position des Türblattes (2, 12) ausgebildet ist, wobei das Türblatt (2, 12) dauerhaft zwischen Gegenrad (8, 18) und Messrad (7, 29) geführt ist, wobei die Ankoppeleinrichtung (10, 20) den Getriebemotor (22) mit dem Antriebsrad (6, 16) trägt und die Ankoppeleinrichtung (10, 20) in horizontaler Richtung bewegbar ist, um das Antriebsrad (6,16) in Kontakt mit der Lauffläche des Türblattes (2, 12) zu bringen oder davon zu entfernen.

2. Schiebetür nach Anspruch 1, **dadurch gekennzeichnet, dass** das Messrad (7) federbelastet ist.

3. Schiebetür nach einem der vorangehenden Ansprüche, **dadurch gekennzeichnet, dass** die Ankoppeleinheit (10,30) elektromechanisch oder pneumatisch bewegbar ausgebildet ist.

4. Schiebetür nach einem der vorangehenden Ansprüche, **dadurch gekennzeichnet, dass** die Schiebetür (1) an ihrem oberen Ende durch Bürsten (24) geführt wird.

5. Schiebetür nach einem der vorangehenden Ansprüche, **dadurch gekennzeichnet, dass** das Gegenrad (8, 18) justierbar ist.

6. Schiebetür nach einem der vorangehenden Ansprüche, **dadurch gekennzeichnet, dass** die Lauffläche (28), die mit dem Antriebsrad in Kontakt steht aus Metall ausgebildet ist.

7. Schiebetür nach einem der vorangehenden Ansprüche, **dadurch gekennzeichnet, dass** die Antriebseinheit in der Mitte des Laufwegs des Türblatts montiert ist.

8. Schiebetür nach einem der vorangehenden Ansprüche, **dadurch gekennzeichnet, dass** das Türblatt (2, 12) gebogen ausgeführt ist.

9. Schiebetür nach einem der vorangehenden Ansprüche, **dadurch gekennzeichnet, dass** die Schiebetür (1) im mobilen Bereich in Schienenfahrzeugen oder im immobilen Bereich in Gebäuden eingesetzt wird.

## Claims

1. Sliding door (1) which can be selectively operated either automatically or manually, having a movable door leaf (2, 12) which has a running surface and runs in a lower guide (5), where it is guided by rollers, and along an upper guide (4, 14) and which can be operated by a control unit, with a drive unit (30) being furthermore provided which comprises a drive wheel (6, 16), a drive motor (22) and connecting means (10, 20), said drive wheel (6, 16) being operatively coupled to said drive motor (22) and said connecting means (10, 20), which door leaf (2, 12) - in a connected state thereof - can be moved by said drive motor (22) **characterized in that** said drive unit (30) furthermore includes a counter wheel (8, 18) and a measuring device (7, 29), said counter wheel (8, 18) being mounted in the upper part of the door leaf (2, 12) on the side opposite said drive wheel (6, 16) which latter acts orthogonally to the surface of the door leaf (2, 12), and said measuring device being provided in the form of a measuring wheel (7, 29) for detecting the position of the door leaf (2, 12), which door leaf (2, 12) is permanently guided between the counter wheel (8,18) and the measuring wheel (7, 29), which connecting means (10, 20) supports the drive motor (22) with the drive wheel (6, 16) and which coupling means (10, 20) can be moved in a horizontal direction so as to move the drive wheel (6, 16) into or out of contact with the running surface of the door leaf (2, 12).

2. Sliding door as claimed in claim 1 **characterized in that** the measuring wheel (7) is springloaded.

3. Sliding door as claimed in one of the preceding claims **characterized in that** the connecting unit (10, 30) is adapted to be movable electromechanically or pneumatically.

4. Sliding door as claimed in one of the preceding claims **characterized in that** the upper end of the sliding door (1) is guided by brush-type guides (24).

5. Sliding door as claimed in one of the preceding claims **characterized in that** the counter wheel (8, 18) is designed to be adjustable.

6. Sliding door as claimed in one of the preceding claims **characterized in that** the running surface (28) which makes contact with the drive wheel is made of metal.

7. Sliding door as claimed in one of the preceding claims **characterized in that** the drive unit is mounted at a position half way along the door leaf travel path.

8. Sliding door as claimed in one of the preceding claims **characterized in that** the door leaf (2, 12) is of a curved design.

9. Sliding door as claimed in one of the preceding claims **characterized in that** the sliding door (1) is used in mobile applications, i.e. in track vehicles, or in stationary applications, i.e. in buildings.

## Revendications

1. Porte coulissante (1) pour un fonctionnement automatique ou manuel avec un vantail de porte mobile (2, 12) qui dispose d'une surface de roulement et qui est guidé dans un guidage inférieur (5) via des rouleaux et au niveau d'un guidage supérieur (4, 14) et qui fonctionne via une unité de régulation et de contrôle, une unité d'entraînement (30) étant également prévue, l'unité comprenant une roue d'entraînement (6, 16), un motoréducteur (22) et un moyen de couplage (10, 20), la roue d'entraînement (6, 16) étant en liaison active avec le motoréducteur (22) et le moyen de couplage (10, 20), le vantail de porte (2, 12) étant mobile, en position couplée, à l'aide du motoréducteur (22),
**caractérisée en ce que** l'unité d'entraînement (30) dispose en outre d'une roue conjuguée (8, 18) et d'un dispositif de mesure (7, 29), la roue conjuguée (8, 18) étant fixée dans la partie supérieure du côté du vantail de porte (2, 12) se trouvant en face de la roue d'entraînement (6, 16) étant orthogonale à la surface du vantail de porte (2, 12), et le dispositif de mesure sous forme de roue de mesure (7, 29) est guidé en permanence entre la roue conjuguée (8, 18) et la roue de mesure (7, 29) afin de déterminer la position du vantail de porte (2, 12), le moyen de couplage (10, 20) portant le motoréducteur (22) avec la roue d'entraînement (6, 16) et le moyen de couplage (10, 20) étant mobile dans le sens horizontal afin de mettre en contact la roue d'entraînement (6, 16) avec la surface de roulement du vantail de porte (2, 12) ou d'éloigner la roue d'entraînement (6, 16) de la surface du vantail de porte (2, 12).

2. Porte coulissante selon la revendication 1, **caractérisée en ce que** la roue de mesure (7) est commandé par ressort.

3. Porte coulissante selon l'une quelconque des revendications précédentes, **caractérisée en ce que** l'unité de couplage (10, 30) est mobile sous forme pneumatique ou électromécanique.

4. Porte coulissante selon l'une quelconque des revendications précédentes, **caractérisée en ce que** la porte coulissante (1) est guidée à son extrémité supérieure par des brosses (24).

5. Porte coulissante selon l'une quelconque des revendications précédentes, **caractérisée en ce que** la roue conjuguée (8, 18) est ajustable.

6. Porte coulissante selon l'une quelconque des revendications précédentes, **caractérisée en ce que** la surface de roulement (28) étant en contact avec la roue d'entraînement est en métal.

7. Porte coulissante selon l'une quelconque des revendications précédentes, **caractérisée en ce que** l'unité d'entraînement est montée au milieu de la piste de roulement du vantail de porte.

8. Porte coulissante selon l'une quelconque des revendications précédentes, **caractérisée en ce que** le vantail de porte (2, 12) est courbé.

9. Porte coulissante selon l'une quelconque des revendications précédentes, **caractérisée en ce que** la porte coulissante (1) est utilisée dans le domaine mobile dans des véhicules ferroviaires ou dans le domaine immobile dans des bâtiments.
